# EUROPÄISCHE PATENTSCHRIFT

(11) **EP 1 619 273 B1**
(45) Veröffentlichungstag und Bekanntmachung des Hinweises auf die Patenterteilung: **16.07.2008**
(21) Anmeldenummer: 05013192.9
(22) Anmeldetag: 18.06.2005
(51) Int. Cl.: C25B 3/02

(54) **Verfahren zur Herstellung von 2-Alkin-1-acetalen**
Process for the synthesis of 2-alkyne-1-acetals
Procédé de production de 2-alcyne-1-acetals

(30) Priorität: 23.07.2004 DE 102004035860
(43) Veröffentlichungstag der Anmeldung: 25.01.2006
(73) Patentinhaber: BASF SE, 67056 Ludwigshafen (DE)
(72) Erfinder: Richter, Ingo, Dr., 68723 Schwetzingen (DE); Griesbach, Ulrich, Dr., 68305 Mannheim (DE); Becker, Michael, Dr., 77654 Offenburg (DE); Kessinger, Roland, Dr., 69469 Weinheim (DE)

(56) Entgegenhaltungen:
- US-A- 3 969 200
- DATABASE CA [Online] CHEMICAL ABSTRACTS SERVICE, COLUMBUS, OHIO, US; ROSENFELD, D. D.: "A new synthesis of 1,1,4,4-tetramethoxy-2-butyne" XP002343630 gefunden im STN Database accession no. 59:81921 & JOURNAL OF ORGANIC CHEMISTRY , 28(10), 2900-1 CODEN: JOCEAH; ISSN: 0022-3263, 1963,

## Beschreibung

Die vorliegende Erfindung betrifft ein Verfahren zur Herstellung von 2-Alkin-1-acetalen.

Nicht-elektrochemische Verfahren zur Herstellung von 2-Alkin-1-acetalen sind z.B. aus US 2879305 bekannt, wobei 2-Alkin-1-aldehyde mit einem Alkohol acetalisiert werden.

Aus Journal of Electroanalytical Chemistry (1994), 371(1-2), 167-77 und Electrochimica Acta (1993), 38(10), 1337-44 sind elektrochemische Verfahren in wässriger Lösung bekannt, bei denen ein 2-Alkin-1-ol oxidiert wird. Eine gezielte Bildung des Acetals ist jedoch nicht beschrieben.

Aus Chemische Berichte (1954), 87, 668-76 und Surface Science (2000), 457(1-2), 178-184 ; DE-A1-2409117 sind elektrochemische Verfahren bekannt, bei denen ein 2-Alkin-1-ol oxidiert wird. Dort wird die Bildung der entsprechenden Aldehyde, Säuren oder von CO₂ beschrieben.

Es ist bekannt, einen gesättigten Alkohol (Methanol) (vgl. Bulletin of the Chemical Society of Japan (1991), 64(3), 796-800; Journal of Organic Chemistry (1991), 56(7), 2416-21; Synlett (1990), (1), 57-8 (mit Mediator)) oder einen Allyl-ether-alkohol (vgl. Tetrahedron, 43, 24 (1987), 5797-5806) in einem elektrochemischen Verfahren zu einem Acetal zu oxidieren.

Die der Erfindung zugrunde liegende Aufgabe bestand darin, ein elektrochemisches Verfahren bereitzustellen, um wirtschaftlich und insbesondere in hohen Produktausbeuten und mit hoher Selektivität 2-Alkin-1-acetale herzustellen.

Demgemäß wurde ein Verfahren zur Herstellung von 2-Alkin-1-acetalen der allgemeinen Formel I, wobei die Reste die folgende Bedeutung haben
R¹: Wasserstoff, C₁- bis C₂₀-Alkyl, C₂- bis C₂₀-Alkenyl, C₂- bis C₂₀-Alkinyl, C₃- bis C₁₂₋Cycloalkyl, C₄- bis C₂₀-Cycloalkyl-alkyl, C₄- bis C₁₀-Aryl, wobei diese Reste ggf. durch Hydroxy-, Halogen, C₁- bis C₆-Alkoxy, (C₁- bis C₆-Alkoxy)-Carbonyl, Carboxyl- oder Nitrilgruppen substituiert sein können
R²: C₁- bis C₆-Alkyl oder ein Rest der allgemeinen Formel II

in der R¹ die vorgenannte Bedeutung hat
R³: die gleiche Bedeutung wie der Rest R² hat,
indem man eine Verbindung der allgemeinen Formel III

in der der Rest gleiche Bedeutung hat wie in der allgemeinen Formel I,
in Gegenwart von C₁- bis C₆-Alkylalkoholen (Alkohol A) oder in Substanz elektrochemisch oxidiert.

Im allgemeinen werden solche Verbindungen der allgemeinen Formel I hergestellt, bei denen die Reste R² und R³ die gleiche Bedeutung haben.

Bei den Verbindungen der allgemeinen Formel I, bei denen R² ein Rest der allgemeinen Formel II ist, ist bevorzugt auch R³ ein Rest der allgemeinen Formel II.

Bevorzugt hat bei den Verbindungen der allgemeinen Formel I, bei denen R² und R³ ein Rest der allgemeinen Formel II sind, der 3 mal darin vorkommende Rest R¹ die gleiche Bedeutung. Bei der Herstellung wird in Substanz gearbeitet, d.h., es wird kein Alkohol A eingesetzt sondern die Ausgangsverbindung der allgemeinen Formel III tritt bzgl. ihrer Funktion an die Stelle des Alkohols A, welcher das Oxidationsprodukt von der Verbindung der allgemeinen Formel III acetalisiert.

Besonders bevorzugt werden solche Verbindungen der allgemeinen Formel I hergestellt, in denen die Reste R² und R³ Methyl bedeuten. Entsprechend wird dann als Alkohol A Methanol eingesetzt.

Bezüglich des Restes R¹ sind als Verbindungen der allgemeinen Formel I solche bevorzugt, bei denen Wasserstoff, C₁- bis C₆-Alkylrest oder ein mit einer Hydroxylgruppe substituierter C₁- bis C₆-Alkylrest bedeutet. Entsprechend werden dann als Verbindungen der allgemeinen Formel II solche eingesetzt, bei denen der Rest R¹ Wasserstoff, C₁- bis C₆-Alkylrest oder ein mit einer Hydroxylgruppe substituierter C₁- bis C₆-Alkylrest bedeutet.

Ganz besonders bevorzugt wird die Verbindungen der allgemeinen Formel I hergestellt, in der der R¹ Wasserstoff und die Reste R² und R³ Methyl bedeuten. Als Ausgangsprodukte dienen dann als Verbindung der allgemeinen Formel III 2-Propin-1-ol und als Alkohol A Methanol.

Eine weitere ganz besonders bevorzugt hergestellte Verbindungen der allgemeinen Formel I ist 1,1,4,4-Tetramethoxybut-2-in. Als Ausgangsprodukte dienen dann als Verbindung der allgemeinen Formel III 2-Butin-1,4-diol und als Alkohol A Methanol.

Im Elektrolyten werden die Alkohole A und die Verbindung der allgemeinen Formel III im allgemeinen bisäquimolar, bezogen auf die in der Verbindung der Formel III enthaltenen alkoholischen Hydroxylgruppen, eingesetzt oder Alkohol A wird im Überschuss eingesetzt und dient dann gleichzeitig als Lösungs- oder Verdünnungsmittel für die Verbindung der allgemeinen Formel III und die gebildete Verbindung der allgemeinen Formel I.

Bevorzugt wird bei Verwendung einer Verbindung der allgemeinen Formel III, welche 2 oder mehr alkoholische Hydroxylgruppen trägt, pro Mol Hydroxylgruppen, die die Verbindung der allgemeinen Formel III trägt, mehr als 2 Mol (bevorzugt 5 bis 20 Mol) des Alkohols A einsetzt, um eine Oligomerisierung zu vermeiden.

Gegebenenfalls setzt man der Elektrolyselösung übliche Cosolvenzien zu. Dabei handelt es sich um die in der organischen Chemie allgemein üblichen inerten Lösungsmittel mit einem hohen Oxidationspotential. Beispielhaft genannt seien Dimethylcarbonat oder Propylencarbonat.

Als Cosolvens ist grundsätzlich auch Wasser geeignet, der Anteil von Wasser im Elektrolyten beträgt bevorzugt weniger als 20 Gew.-%.

Als Leitsalze, die in der Elektrolyselösung enthalten sind, handelt es sich im Allgemeinen um Alkali, Tetra(C₁- bis C₆-alkyl)ammonium-, bevorzugt Tri(C₁- bis C₆-alkyl)-methylammoniumsalze. Als Gegenion kommen Sulfat, Hydrogensulfat, Alkylsulfate, Arylsulfate, Halogenide, Phosphate, Carbonate, Alkylphosphate, Alkylcarbonate, Nitrat, Alkoholate, Tetrafluorborat oder Perchlorat in Betracht.

Weiterhin kommen die von den vorstehend genannten Anionen abgeleiteten Säuren als Leitsalze in Betracht, also z.B. Schwefelsäure, Sulfonsäuren sowie Carbonsäuren.

Daneben eignen sich als Leitsalze auch ionische Flüssigkeiten. Geeignete ionische Flüssigkeiten sind beschrieben in "lonic Liquids in Synthesis", Hrsg. Peter Wasserscheid, Tom Welton, Verlag Wiley VCH, 2003, Kap. 1 bis 3.

Das erfindungsgemäße Verfahren kann in allen üblichen geteilten oder ungeteilten Elektrolysezellentypen durchgeführt werden. Vorzugsweise arbeitet man kontinuierlich mit ungeteilten Durchflusszellen.

Ganz besonders geeignet sind bipolar geschaltete Kapillarspaltzellen oder Plattenstapelzellen, bei denen die Elektroden als Platten ausgestaltet sind und planparallel angeordnet sind (vgl. Ullmann's Encyclopedia of Industrial Chemistry, 1999 electronic release, Sixth Edition, VCH-Verlag Weinheim, Volume Electrochemistry, Chapter 3.5. special cell designs sowie Chapter 5, Organic Electrochemistry, Subchapter 5.4.3.2 Cell Design). Als Elektrodenmaterial ist Graphit bevorzugt.

Bei kontinuierlicher Durchführung des Verfahrens wählt man die Zulaufgeschwindigkeit der Einsatzstoffe im allgemeinen so, dass das Gewichtsverhältnis der eingesetzten Verbindungen der allgemeinen Formel II zu den gebildeten Verbindungen der allgemeinen Formel I im Elektrolyten 10 : 1 bis 0,05 : 1 beträgt.

Die Stromdichten, bei denen man das Verfahren durchführt, betragen im allgemeinen 1 bis 1000, bevorzugt 10 bis 100 mA/cm². Im allgemeinen wird bei Normaldruck gearbeitet. Höhere Drücke werden bevorzugt dann angewandt, wenn bei höheren Temperaturen gearbeitet werden soll, um eine Sieden der Ausgangsverbindungen bzw. des Lösungsmittels zu vermeiden.

Als Anodenmaterialen eignen sich beispielsweise Edelmetalle wie Platin oder Metalloxide wie Ruthenium oder Chromoxid oder Mischoxide des Typs RuoₓTioₓ sowie Diamantelektroden. Bevorzugt sind Graphit oder Kohleelektroden.

Als Kathodenmaterialien kommen beispielsweise Eisen, Stahl, Edelstahl, Nickel oder Edelmetalle wie Platin sowie Graphit oder Kohlematerialien sowie Diamantelektroden in Betracht. Bevorzugt ist das System Graphit als Anode und Kathode sowie Graphit als Anode und Nickel, Edelstahl oder Stahl als Kathode.

Nach Beendigung der Reaktion wird die Elektrolytlösung nach allgemeinen Trennmethoden aufgearbeitet. Hierzu wird die Elektrolyselösung im allgemeinen zunächst destilliert und die einzelnen Verbindungen in Form von unterschiedlichen Fraktionen getrennt gewonnen. Eine weitere Reinigung kann beispielsweise durch Kristallisation, Extraktion, Destillation oder chromatographisch erfolgen.

### Experimenteller Teil

Beispiel für ungeteilte Fahrweise:
Es wurde eine ungeteilte Plattenstapelzelle mit Graphitanoden und Stahlkathoden eingesetzt. Es wurden 160 g 2-Propin-1-ol in 640 g Methanol mit 5,3 g Schwefelsäure bei einer Temperatur von 20°C innerhalb von 19 h umgesetzt. Die Elektrolyse erfolgte bei 3,4 A/dm2 und es wurde eine Ladungsmenge von 2 F bezogen auf das eingesetzte 2-Propin-1-ol durch die Zelle geleitet. Man erhielt im Elektrolyseaustrag 8,8 GC-Flächen-% an 1,1-Diemthoxy-2-propin (Umsatz 49%, Ausbeute 30%).

Beispiel für geteilte Fahrweise:
Es wurde eine geteilte Parallelplattenzelle mit Graphitanode und Stahlkathode eingesetzt. Es wurden 401 g 2-Propinol in 1400 g Methanol und 38 g MTBS (Methyltributylammoniummethylsulfat) im Anodenraum und 941 g Methanol und 24 g MTBS im Kathodenraum bei einer Temperatur von 20°C innerhalb von 38 h umgesetzt. Die Elektrolyse erfolgte bei 3,1 A/dm² und es wurde eine Ladungsmenge von 2 F bezogen auf das eingesetzte 2-Propin-1-ol durch die Zelle geleitet. Man erhielt im Anolyten 8,3 GC-Flächen-% an 1,1-Dimethoxy-2-propin (Umsatz 91%, Ausbeute 19%).

Beispiel für geteilte Fahrweise:
Es wurde eine geteilte Parallelplattenzelle mit Graphitanode und Stahlkathode eingesetzt. Es wurden 13 g 2-Butin-1,4-diol in 117 g Methanol und 3,8 g MTBS (Methyltributylammoniummethylsulfat) im Anodenraum und 130 g Methanol und 3,8 g MTBS im Kathodenraum bei einer Temperatur von 19°C innerhalb von 14 h umgesetzt. Die Elektrolyse erfolgte bei 3,4 A/dm² und es wurde eine Ladungsmenge von 4 F bezogen auf das eingesetzte 2-Butin-1,4-diol durch die Zelle geleitet. Nach der Elektrolyse wurden Anolyt und Katholyt vereint und man erhielt bei einem Umsatz von 100% eine Ausbeute (nach GC-Flächen-%) an 1,1-Dimethoxy-2-butin-4-ol von 53% und an 1,1,4,4-Tetramethoxy-2-butin von 20%.

## Patentansprüche

1. Verfahren zur Herstellung von 2-Alkin-1-acetalen der allgemeinen Formel I, wobei die Reste die folgende Bedeutung haben
R¹: Wasserstoff, C₁- bis C₂₀-Alkyl, C₂- bis C₂₀-Alkenyl, C₂- bis C₂₀-Alkinyl, C₃- bis C₁₂-Cycloalkyl, C₄- bis C₂₀-Cycloalkyl-alkyl, C₄- bis C₁₀-Aryl, wobei diese Reste ggf. durch Hydroxy-, Halogen, C₁- bis C₆-Alkoxy, (C₁- bis C₆-Alkoxy)-Carbonyl, Carboxyl- oder Nitrilgruppen substituiert sein können
R²: C₁- bis C₆-Alkyl oder ein Rest der allgemeinen Formel II in der R¹ die vorgenannte Bedeutung hat
R³: die gleiche Bedeutung wie der Rest R² hat,
indem man eine Verbindung der allgemeinen Formel III in der der Rest R¹ die gleiche Bedeutung hat wie in der allgemeinen Formel I, in Gegenwart von C₁- bis C₆-Alkylalkoholen (Alkohol A) oder in Substanz elektrochemisch oxidiert.

2. Verfahren nach Anspruch 1, wobei man als Verbindung der allgemeinen Formel III 2-Propin-1-ol oder 2-Butin-1,4-diol und als Alkohol A Methanol einsetzt.

3. Verfahren nach Anspruch 1 oder 2, wobei man das Verfahren in einem Elektrolyten ausführt, der Schwefelsäure, Sulfonsäuren oder Carbonsäuren enthält.

4. Verfahren nach einem der vorstehenden Ansprüche, wobei man das Verfahren in einem Elektrolyten ausführt, der weniger als 20 Gew.-% Wasser enthält.

5. Verfahren nach einem der vorstehenden Ansprüche, wobei man das Verfahren in einem Elektrolyten ausführt, der als Leitsalz eine oder mehrere Verbindungen, ausgewählt aus der Gruppe Natrium-, Kalium-, Lithium-, Eisen-, Tetra(C₁- bis C₆-alkyl)ammoniumsalze mit Sulfat, Hydrogensulfat, Alkylsulfaten, Arylsulfaten, Halogeniden, Phosphaten, Carbonaten, Alkylphosphaten, Alkylcarbonaten, Nitrat, Alkoholaten, Tetrafluorborat oder Perchlorat als Gegenion oder ionische Flüssigkeiten enthält.

6. Verfahren nach einem der vorstehenden Ansprüche, wobei man das Verfahren in einer bipolar geschalteten Kapillarspaltzelle oder Plattenstapelzelle oder in einer geteilten Elektrolysezelle ausführt.

7. Verfahren nach einem der vorstehenden Ansprüche, wobei man bei Verwendung einer Verbindung der allgemeinen Formel III, welche 2 oder mehr alkoholische Hydroxylgruppen trägt, pro Mol Hydroxylgruppen, die die Verbindung der allgemeinen Formel III trägt, mindestens 2 Mol (bevorzugt 5 bis 20 Mol) des Alkohols A einsetzt.

## Claims

1. A process for preparing 2-alkyne 1-acetals of the general formula I, where the radicals have the following meanings:
R¹ is hydrogen, C₁-C₂₀-alkyl, C₂-C₂₀-alkenyl, C₂-C₂₀-alkynyl, C₃-C₁₂-cycloalkyl, C₄-C₂₀-cycloalkylalkyl, C₄-C₁₀-aryl, with these radicals optionally being able to be substituted by hydroxy, halogen, C₁-C₆-alkoxy, (C₁-C₆-alkoxy)carbonyl, carboxyl or nitrile groups,
R² is C₁-C₆-alkyl or a radical of the general formula II where R¹ is as defined above,
R³ has the same meaning as the radical R²,
by electrochemically oxidizing a compound of the general formula III where the radical R¹ has the same meaning as in the general formula I,
in the presence of C₁-C₆-alkyl alcohols (alcohol A) or in bulk.

2. The process according to claim 1, wherein 2-propyn-1-ol or 2-butyne-1,4-diol is used as compound of the general formula III and methanol is used as alcohol A.

3. The process according to claim 1 or 2 carried out in an electrolyte comprising sulfuric acid, sulfonic acids or carboxylic acids.

4. The process according to any of the preceding claims carried out in an electrolyte comprising less than 20% by weight of water.

5. The process according to any of the preceding claims carried out in an electrolyte comprising one or more compounds selected from the group consisting of sodium, potassium, lithium, iron, tetra(C₁-C₆-alkyl)ammonium salts with sulfate, hydrogensulfate, alkylsulfates, arylsulfates, halides, phosphates, carbonates, alkylphosphates, alkylcarbonates, nitrate, alkoxides, tetrafluoroborate or perchlorate as counterion or ionic liquids.

6. The process according to any of the preceding claims carried out in a bipolar capillary gap cell or plate stack cell or in a divided electrolysis cell.

7. The process according to any of the preceding claims, wherein at least 2 mol (preferably from 5 to 20 mol) of the alcohol A are used per mole of hydroxyl groups borne by the compound of the general formula III when using a compound of the general formula III bearing 2 or more alcoholic hydroxyl groups.

## Revendications

1. Procédé de fabrication de 2-alcyne-1-acétals de formule générale I : dans laquelle les radicaux ont la signification suivante:
R¹ représente l'hydrogène, un groupement alkyle en C₁-C₂₀, alcényle en C₂-C₂₀, alcinyle en C₂-C₂₀, cycloalkyle en C₃-C₁₂, cycloalkyl (C₄-C₂₀) -alkyle, aryle en C₄-C₁₀, les radicaux en question pouvant éventuellement être substitués par un groupement hydroxyle, par un halogène, par des groupements alcoxy en C₁-C₆, alcoxy (C₁-C₆)-carbonyle, carboxyle ou nitrile,
R² représente un groupement alkyle en C₁-C₆ ou un radical de formule générale II: dans laquelle R¹ a la signification précitée,
R³ a la même signification que le radical R²,
dans lequel on soumet à une oxydation électrochimique un composé de formule générale III : dans laquelle le radical R¹ a la même signification que celle donnée dans la formule générale I,
en présence d'alkyl (C₁-C₆) -alcools (alcool A) ou en substance.

2. Procédé selon la revendication 1, dans lequel on utilise, comme composé de formule générale III, le 2-propyn-1-ol ou le 2-butyn-1,4-diol et, comme alcool A, le méthanol.

3. Procédé selon les revendications 1 ou 2, dans lequel on réalise le procédé dans un électrolyte, qui contient de l'acide sulfurique, de l'acide sulfonique ou un acide carboxylique.

4. Procédé selon l'une quelconque des revendications précédentes, dans lequel on réalise le procédé dans un électrolyte, qui contient moins de 20 % en poids d'eau.

5. Procédé selon l'une quelconque des revendications précédentes, dans lequel on réalise le procédé dans un électrolyte, qui contient, comme sel conducteur, un ou plusieurs composés choisis dans le groupe constitué de sels de sodium, de potassium, de lithium, de fer, de tétraalkyle(C₁-C₆) ammonium et de sulfate, d'hydrogénosulfate, d'alkylsulfates, d'arylsulfates, d'halogénures, de phosphates, de carbonates, d'alkylphosphates, de d'alkylcarbonates, de nitrate, d'alcoolates, de tétrafluoroborate ou de perchlorate, comme contre-ion ou comme liquides ioniques.

6. Procédé selon l'une quelconque des revendications précédentes, dans lequel on réalise le procédé dans une cellule à fente capillaire, ou dans une cellule à empilement de disques commutée en mode bipolaire, ou dans une cellule électrolytique divisée.

7. Procédé selon l'une quelconque des revendications précédentes, dans lequel, lorsque l'on utilise un composé de formule générale III qui porte 2 groupements hydroxyle alcooliques, ou plus, par mole de groupements hydroxyle portés par le composé de formule générale III, on utilise au moins 2 moles (de préférence, 5 à 20 moles) d'alcool A.
